# FASCICULE DE BREVET EUROPEEN

(11) **EP 1 287 096 B1**
(45) Date de publication et mention de la délivrance du brevet: **08.03.2006**
(21) Numéro de dépôt: 01940698.2
(22) Date de dépôt: 06.06.2001
(51) Int. Cl.: C10L 1/18, F01N 3/023, F01N 3/029

(54) **PROCEDE DE REGENERATION D'UN FILTRE A PARTICULES ET DISPOSITIF PERMETTANT LA MISE EN OEUVRE DU PROCEDE**
VERFAHREN ZUM REGENERIEREN EINES PARTIKELFILTERS UND VORRICHTUNG ZUM DURCHFUHREN DES VERFAHRENS
METHOD FOR REGENERATING A PARTICLE FILTER AND DEVICE THEREFOR

(30) Priorité: 06.06.2000 FR 0007239
(43) Date de publication de la demande: 05.03.2003
(73) Titulaire: CERTAM - Centre d'Etude et de Recherche Technologique en Aérothermique et Moteur, 76800 Saint-Etienne-du-Rouvray (FR)
(72) Inventeur: DIONNET, Frédéric, F-27520 Berville en Roumois (FR); TROHEL, Olivier, 76480 Anneville-Ambourville (FR); MORIN, Jean-Paul, F-76190 Auzebosc (FR)
(74) Mandataire: Breese, Pierre
(86) Numéro de dépôt international: PCT/FR2001/001746
(87) Numéro de publication internationale: WO 2001/094503

(56) Documents cités:
- WO-A-98/21293
- DE-A- 4 423 003
- US-A- 4 576 617
- US-A- 4 665 690
- US-A- 5 055 112
- US-A- 5 501 714
- DATABASE WPI Section Ch, Week 199317 Derwent Publications Ltd., London, GB; Class A95, AN 1993-140526 XP002161123 & JP 05 078673 A (TAIYO CHEM IND CO LTD), 30 mars 1993 (1993-03-30)

## Description

L'invention se rapporte à un procédé de régénération de filtres à particules pour un moteur à combustion interne.

Les moteurs à combustion interne pour véhicules automobiles produisent des gaz d'échappement contenant des particules dont l'effet est indésirable pour l'environnement.

Ces particules se forment à partir des résidus du combustible lui même, mais aussi à partir des additifs chimiques ajoutés dans ledit combustible dont la combustion n'a pas été complète.

L'élimination de ces particules issues des moteurs de combustion est devenue un enjeu majeur du point de vue de la santé publique et de l'environnement compte tenu de l'accroissement des maladies respiratoires qui ont leur origine dans la dégradation de la qualité de l'air.

Depuis quelques années, des solutions pour essayer de résoudre le problème posé par les émissions de particules dans l'air ambiante à partir des moteurs de combustion ont été apportées. Par exemple, des filtres à particules ont été insérés dans les conduits des gaz d'échappement en aval des moteurs de combustion, pour retenir ces particules et empêcher leur rélargage dans l'air ambiant.

Ces techniques présentent cependant quelques inconvénients du fait de l'encrassement rapide du filtre. Au fur et à mesure de leur utilisation, une partie infime des particules déposées sur les filtres est éliminée par combustion sur le propre filtre, grâce aux températures élevées des gaz d'échappement qui le traversent. Cependant, la plus grande partie de ces particules ne peut pas être éliminée et en s'accumulant finit boucher le filtre et empêcher l'évacuation des gaz de combustion.

Des procédés permettant la régénération des filtres à particules ont été envisagés. Ces procédés augmentent l'efficacité de la combustion des particules sur le propre filtre, essentiellement selon deux approches différentes.

Selon la première approche, la combustion des particules retenues sur le filtre est améliorée en augmentant la température dudit filtre, par exemple, par la mise en oeuvre de dispositifs chauffants autour des filtres, tels que des résistances électriques ou des brûleurs. Cette approche présente des nombreux inconvénients. En premier lieu, l'apport supplémentaire d'énergie, nécessaire à la combustion, sous forme de chaleur est onéreux, d'autre part, les températures élevées utilisées en permanence, conduisent rapidement à la dégradation des filtres qui présentent alors une durée de vie réduite.

Une deuxième approche a consisté à développer des procédés de diminution de la température à laquelle les particules peuvent être éliminées. Cette diminution de la température de combustion des particules sur le filtre a été obtenue par l'ajout, dans le carburant, de différents additifs, par exemple des composés organo-métalliques.

Ces composés organo-métalliques jouent le rôle d'un catalyseur, favorisant la combustion des particules déposés sur le filtre. Cependant, leur utilisation peut parfois aboutir à des inflammations brutales des particules sur le filtre qui de ce fait subit d'importants chocs thermiques. De plus, ces composés organométalliques produisent, lors de leur combustion, des dépôts supplémentaires de particules métalliques sur le filtre et présentent l'inconvénient majeur d'augmenter considérablement le coût du procédé.

Le brevet américain US No. 5 055 112 divulgue un type particulier de composés chimiques, dont l'utilisation en tant qu'additifs ajoutés dans le carburant permet de réduire le taux de particules issu de la combustion des moteurs diesel, sans les inconvénients liés à l'utilisation de dérivés organo-métalliques. Ces additifs comprennent des composés 1,2 diol aliphatiques ayant de 6 à 24 atomes de carbone. Ces composés, constitués seulement de carbone, d'hydrogène et d'oxygène présentent l'avantage de ne produire de résidus additionnels lors de leur combustion.

Toutefois, ces composés 1,2 diol aliphatiques dont la chaîne aliphatique est supérieure à six atomes de carbone présentent plusieurs inconvénients, outre leur potentiel cancérigène, leur manipulation demande des précautions, leur dosage n'est pas aisé et manque de précision du fait de leur état physique, car ils sont pratiquement solides à la température ambiante. Leur utilisation est ainsi limitée à des doses infimes, de l'ordre de 500 à 5000 ppm, pour une réduction du taux de particules tout de même limitée.

Le brevet américain US No, 4,576,617 divulgue l'utilisation de produits organiques de formule générale CₓH_{y}O_{z} comme combustible de réchauffage pour régénérer un filtre à particules. Le procédé nécessite le préchauffage dudit organique avant d'atteindre le filtre.

La Demanderesse qui effectue des recherches dans le domaine de la régénération des filtres à particules a maintenant conçu un procédé qui a pour objet la régénération desdits filtres avec des compositions comportant des molécules dont la manipulation s'effectue sans encourir des risques et pour lesquelles le dosage est aisé et le coût modéré.

Ce but est atteint selon l'invention grâce à un procédé de régénération d'un filtre à particules placé sur la conduite d'échappement des gaz émis par un moteur à combustion interne, consistant à brûler les particules retenues dans le filtre en présence d'au moins une molécule de bas poids moléculaire comportant au moins deux groupements hydroxyles, ladite molécule ayant un poids moléculaire inférieur à 100, caractérisé en ce que des radicaux hydroxyles sont libérés à froid, entraînant une baisse de la température nécessaire à la combustion spontanée des particules retenues dans ledit filtre.

Le procédé de l'invention est remarquable en ce qu'il permet d'éliminer la quasi totalité des particules issues de la combustion de façon à disposer d'un filtre propre. La Demanderesse a constaté que ces additifs ainsi ajoutés ont pour effet une diminution importante de la température de combustion des particules sur les filtres.

La Demanderesse a observé que de façon surprenante, les molécules de bas poids moléculaire comportant au moins deux groupements hydroxyles permettant de diminuer plus efficacement la température de combustion des particules sur le filtre sont à l'état liquide à température ambiante. Avantageusement ces molécules ont un poids moléculaire inférieur à 100.

Parmi les molécules de bas poids moléculaire comportant deux groupements hydroxyles, l'invention envisage de préférence des composés organiques et avantageusement le glycérol et les compositions le contenant.

Les molécules chimiques utilisées dans le procédé de la présente invention présentent en outre l'avantage de ne pas produire de cendres lorsqu'elles se décomposent par effet de la chaleur et donc de ne pas produire des résidus lors de leur combustion.

De plus, elles ne sont pas cancérigènes, et du fait de leur état liquide à température ambiante elles peuvent être manipulées et dosées facilement, enfin le glycérol est produit industriellement en très grande quantité, en tant que déchet issu de la production de l'ester méthylique de colza.

La Demanderesse à utilisé ces molécules ajoutées soit directement dans la tubulure des gaz d'échappement, immédiatement en amont du filtre à particules, soit dans l'air d'admission du moteur, en amont de la chambre de combustion. Le procédé de l'invention accepte donc au moins les deux modes de réalisation suivants.

Un premier mode de réalisation du procédé de l'invention consiste en l'apport, continu ou non, des molécules de bas poids moléculaire comportant au moins deux groupements hydroxyles, dans la tubulure des gaz d'échappement en amont du filtre à particules. Dans ce mode de réalisation, l'apport de molécules de bas poids moléculaire comportant au moins deux groupements hydroxyles est effectué sous la forme d'une solution dont la concentration en molécules de bas poids moléculaire comportant au moins deux groupements hydroxyles est comprise entre 30% et 100% en volume, tout préférentiellement comprise entre 45% et 55% en volume.

La concentration de molécules de bas poids moléculaire comportant au moins deux groupements hydroxyles dans le tube d'échappement, en amont du filtre à particules est avantageusement comprise entre un volume de 0,05 1 et 0,5 1 pour un volume de 360.000 litres de gaz d'échappement, de préférence comprise entre 0,1 1 et 0,2 1 pour 360.000 litres de gaz d'échappement.

Dans ce premier mode de réalisation, la solution comprenant les molécules de bas poids moléculaire comportant au moins deux groupements hydroxyles est apportée à un débit compris entre 0,1 et 1 1 /h, de préférence de 0,3 1/h.

Un second mode de réalisation du procédé de l'invention consiste en l'apport des molécules de bas poids moléculaire comportant au moins deux groupements hydroxyles en amont de la chambre de combustion, avantageusement dans le carburant. Dans ce mode de réalisation, l'apport de molécules de bas poids moléculaire comportant au moins deux groupements hydroxyles est effectué sous la forme d'une solution dont la concentration en molécules de bas poids moléculaire comportant au moins deux groupements hydroxyles est comprise entre 1% et 4% du volume de carburant, tout préférentiellement entre 1,5% et 2% du volume de carburant.

D'autres avantages et caractéristiques de l'invention apparaîtront à la lecture des exemples qui suivent montrant l'effet d'une des molécules utilisées selon le procédé de l'invention, le glycérol, sur la température, mesurée à l'entrée du filtre à particules et sur la perte de charge à travers le filtre à particules.

### 1) Protocole expérimental.

Le protocole expérimental a été réalisé sur un moteur du type turbo-diesel à injection directe électronique, en utilisant un filtre à particules en cordiérite.

La solution utilisée dans les essais est formulée à partir de glycérol pur à 90% pour obtenir une solution de travail contenant 50% en volume de glycérol dilué dans de l'eau déminéralisée.

La figure 1 représente un schéma d'installation du dispositif ci-dessus.

### 2) Résultats.

La figure 2 présente la comparaison, en termes de perte de charge sur le filtre, exprimée en bar, en fonction du temps pour un filtre n'ayant pas subi d'injection d'additif ou bien ayant subi une injection de glycérol. Pour un débit d'additif à travers le filtre de 300 ml/heure.

La figure 3 illustre les températures atteintes à l'entrée du filtre en fonction de l'ajout ou non des additifs en amont du filtre. La température maximale après addition de glycérol est inférieure à 400°C.

La demanderesse a observé lors de ses études portant sur la régénération des filtres à particules, l'efficacité de certaines molécules de petite taille comportant de groupements hydroxyles. Le mécanisme d'action des ces molécules est probablement lié à leur structure chimique. Le principe de base consisterait en une libération de radicaux hydroxyles à froid, entraînant une baisse de la température nécessaire à la combustion spontanée des suies déposées sur les filtres. Cette libération à froid se produirait dès 300 °C ou 400 °C, alors que ce même radical ne se fabrique dans une flamme à hydrocarbures classique qu'au-dessus de 1000° C , et ne serait possible que pour des molécules du type polyol et comportant un groupement OH sur chaque atome de carbone. La température à laquelle se produit le phénomène dépend d'une part des conditions de la pression partielle d'oxygène régnant dans la conduite d'échappement, d'autre part du débit des suies. Ces deux paramètres sont des variables qui dépendent du fonctionnement du moteur, notamment de son régime et de sa charge.

## Revendications

1. Procédé de régénération d'un filtre à particules placé dans la conduite d'échappement des gaz d'un moteur à combustion interne, consistant à brûler les particules retenues dans le filtre émises lors de la combustion d'un carburant dans le moteur, en présence d'un additif contenant au moins une molécule comportant au moins deux groupements hydroxyles, ladite molécule ayant un poids moléculaire inférieur à 100 **caractérisé en ce que** des radicaux hydroxyles sont libérés à froid, entraînant une baisse de la température nécessaire à la combustion spontanée des particules retenues dans ledit filtre.

2. Procédé selon la revendication 1, **caractérisé en ce que** la combustion des particules retenues dans ledit filtre s'effectue à une température inférieure à 400°C.

3. Procédé selon l'une quelconque des revendications 1 ou 2, **caractérisé en ce que** la molécule de bas poids moléculaire comportant au moins deux groupements hydroxyles est une molécule organique constituée d'une chaîne aliphatique ramifiée ou non, possédant au moins trois atomes de carbone.

4. Procédé selon les revendications 1 à 3, **caractérisé en ce que** la molécule de bas poids moléculaire comportant au moins deux groupements hydroxyles est le glycérol.

5. Procédé selon l'une quelconque des revendications précédentes, **caractérisé en ce que** la molécule de bas poids moléculaire comportant au moins deux groupements hydroxyles est ajoutée dans le carburant avant l'arrivée de celui-ci dans la chambre de combustion.

6. Procédé selon l'une quelconque des revendications précédentes, **caractérisé en ce que** la molécule comportant au moins deux groupements hydroxyles de bas poids moléculaire est ajoutée dans la tubulure d'échappement des gaz, en amont du filtre à particules.

7. Procédé selon l'une quelconque des revendications précédentes, **caractérisé en ce que** la quantité ajoutée de la molécule de bas poids moléculaire comportant deux groupements hydroxyles est comprise entre 30% et 100%,en volume, dé préférence entre 45% et 55% en volume.

8. Procédé selon l'une quelconque des revendications 1 à 7, **caractérisé en ce que** l'apport de la molécule organique comportant au moins deux groupements hydroxyles de bas poids moléculaire est réalisé en continu.

9. Procédé selon l'une quelconque des revendications 1 à 7, **caractérisé en ce que** l'apport de la molécule organique comportant au moins deux groupements hydroxyles de bas poids moléculaire est réalisé de manière intermittente, pendant des durées limitées.

## Patentansprüche

1. Verfahren des Regenerierens eines Partikelfilters angebracht in der Auspuffanlage eines internen Verbrennungsmotors, bestehend im Verbrennen der Partikel zurückgehalten in dem Filter abgegeben bei der Verbrennung eines Brennstoffes in dem Motor, im Beisein eines Zusatzstoffes enthaltend wenigstens ein Molekül enthaltend wenigstens zwei Hydroxylgruppen, besagtes Molekül habend ein Molekülgewicht geringer als 100 charakterisiert **dadurch**, dass Hydroxylradikale kalt freigesetzt werden, zur Folge habend eine Verringerung der Temperatur welche nötig ist für die spontane Verbrennung der in besagtem Filter zurückgehaltenen Partikel.

2. Verfahren nach Anspruch 1, charakterisiert **dadurch**, dass die Verbrennung der in besagtem Filter zurückgehaltenen Partikel bei einer Temperatur geringer als 400°C stattfindet.

3. Verfahren nach einem der Ansprüche 1 oder 2, charakterisiert **dadurch**, dass das Molekül mit geringem Molekulargewicht enthaltend wenigstens zwei Hydroxylgruppen ein organisches Molekül bestehend aus einer aliphatischen verzweigten oder nicht verzweigten Kette, enthaltend wenigstens drei Kohlenstoffatome ist.

4. Verfahren nach Anspruch 1 bis 3, charakterisiert **dadurch**, dass das Molekül mit geringem Molekulargewicht enthaltend wenigstens zwei Hydroxylgruppen Glyzerol ist.

5. Verfahren nach einem der vorangehenden Ansprüche, charakterisiert **dadurch**, dass das Molekül mit geringem Molekulargewicht enthaltend wenigstens zwei Hydroxylgruppen dem Treibstoff vor dessen Ankunft in der Brennkammer beigegeben wird.

6. Verfahren nach einem der vorangehenden Ansprüche, charakterisiert **dadurch**, dass das Molekül mit geringem Molekulargewicht enthaltend wenigstens zwei Hydroxylgruppen in der Auspuffleitung, vor dem Partikelfilter beigegeben wird.

7. Verfahren nach einem der vorangehenden Ansprüche, charakterisiert **dadurch**, dass die beigegebene Menge des Moleküls mit geringem Molekulargewicht enthaltend zwei Hydroxylgruppen zwischen 30% und 100%, in Volumen, vorzugsweise zwischen 45% und 55% in Volumen enthalten ist.

8. Verfahren nach einem der Ansprüche 1 bis 7, charakterisiert **dadurch**, dass die Beigabe des organischen Moleküls mit geringem Molekulargewicht enthaltend zwei Hydroxylgruppen kontinuierlich stattfindet.

9. Verfahren nach einem der Ansprüche 1 bis 7, charakterisiert **dadurch**, dass die Beigabe des organischen Moleküls mit geringem Molekulargewicht enthaltend zwei Hydroxylgruppen intermittierend stattfindet, während begrenzten Dauern.

## Claims

1. Process for regeneration of a particle filter placed in the gas exhaust pipe of an internal combustion engine, consisting of burning particles retained in the filter emitted during combustion of fuel in the engine in the presence of an additive containing at least one molecule comprising at least two hydroxyl groups, the said molecule having a molecular weight of less than 100, **characterised in that** hydroxyl radicals are released when cold, reducing the temperature necessary for spontaneous combustion of particles retained in the said filter.

2. Process according to claim 1, **characterised in that** the combustion of particles retained in the said filter takes place at a temperature of less than 400°C.

3. Process according to either of claims 1 or 2, **characterised in that** the molecule with a low molecular weight comprising at least two hydroxyl groups is an organic molecule composed of a ramified or non-ramified aliphatic chain with at least three carbon atoms.

4. Process according to claims 1 to 3, **characterised in that** the molecule with a low molecular weight comprising at least two hydroxyl groups is glycerol.

5. Process according to any one of the previous claims, **characterised in that** the molecule with a low molecular weight comprising at least two hydroxyl groups is added into the fuel before the fuel enters the combustion chamber.

6. Process according to any one of the previous claims, **characterised in that** the molecule with a low molecular weight and comprising at least two hydroxyl groups is added into the gas exhaust pipe on the upstream side of the particle filter.

7. Process according to any one of the previous claims, **characterised in that** the added quantity of the molecule with a low molecular weight comprising two hydroxyl groups is between 30% and 100% by volume, and preferably between 45% and 55% by volume.

8. Process according to any one of claims 1 to 7, **characterised in that** the organic molecule with a low molecular weight comprising at least two hydroxyl groups is added continuously.

9. Process according to any one of claims 1 to 7, **characterised in that** the organic molecule with a low molecular weight comprising at least two hydroxyl groups is added intermittently during limited periods.
